# FASCICULE DE BREVET EUROPEEN

(11) **EP 2 954 957 B1**
(45) Date de publication et mention de la délivrance du brevet: **10.01.2018**
(21) Numéro de dépôt: 15162681.9
(22) Date de dépôt: 07.04.2015
(51) Int. Cl.: B05B 15/04, B05C 21/00, B05D 1/32, C25D 5/02, B05B 13/02

(54) **DISPOSITIF DE PROTECTION ET PROCÉDÉ METTANT EN OEUVRE UN TEL DISPOSITIF**
SCHUTZVORRICHTUNG UND VERFAHREN ZUR VERWENDUNG EINER SOLCHEN VORRICHTUNG
PROTECTIVE DEVICE AND METHOD IMPLEMENTING SUCH A DEVICE

(30) Priorité: 30.04.2014 FR 1453985
(43) Date de publication de la demande: 16.12.2015
(73) Titulaire: Safran Landing Systems, 78140 Vélizy-Villacoublay (FR)
(72) Inventeur: Kratz, Marine, 78140 VELIZY-VILLACOUBLAY (FR)
(74) Mandataire: Parzy, Benjamin Alain

(56) Documents cités:
- EP-A1- 0 484 560
- EP-A1- 1 886 737
- WO-A1-2010/123998
- DE-U1- 29 702 173
- FR-A- 1 358 723
- FR-A1- 2 615 126
- JP-A- 2000 054 112
- US-A- 2 925 064

## Description

### DOMAINE DE L'INVENTION

La présente invention concerne le domaine du traitement de surface et plus particulièrement celui de la protection et du masquage d'éléments lors de l'application d'un traitement de surface.

### ARRIERE PLAN DE L'INVENTION

Lors de l'application d'un traitement de surface sur une pièce tel qu'un sablage, l'application d'une peinture ou d'une métallisation, il existe généralement des parties de la pièce qu'il est souhaitable de préserver du traitement. Il peut s'agir d'éléments filetés ou taraudés, de surfaces usinées tels que des tiges de pistons, ou encore des parties de la pièce ayant reçu ou devant recevoir un traitement de surface différent de celui qui est appliqué. Classiquement de telles parties de la pièce sont protégées par des caches constitués de plaques de carton maintenues à l'aide de bandes adhésives collées haute performance sur la partie à protéger, voire de plaques de plomb souples pour des opérations comme le sablage ou la métallisation.

Il arrive régulièrement que la bande adhésive collée, ou son adhérence par collage sur la pièce, se dégrade en raison des conditions environnementales ou sous l'effet du traitement appliqué à la pièce. Les caches glissent, cessent de protéger la partie à préserver ce qui aboutit à des non conformités coûteuses voire impossibles à reprendre qui entraînent la mise au rebut de la pièce complète. Les opérations de pose et de dépose de tels caches sont longues et impactent les délais de production. La bande adhésive utilisée est généralement retirée à l'aide d'outils coupants qui peuvent endommager la pièce et/ou blesser les opérateurs et/ou laisser des résidus sur la pièce. Enfin, ces caches représentent un volume important de déchets rarement recyclables en raison de la nature des produits qui les recouvrent. Un dispositif de protection est aussi connu du document JP2000054112A.

### OBJET DE L'INTENTION

Un but de l'invention est de réduire les risques de dégradation de la pièce à traiter lors de telles opérations.

### RESUME DE L'INVENTION

A cet effet, on prévoit selon l'invention, un dispositif de protection d'une partie de pièce à protéger selon la revendication 1.

Ainsi, le dispositif réalise une protection dont la pose et la dépose sont facilitées par le caractère séparable de celui-ci. Le maintien du dispositif de protection sur la pièce à l'aide d'une surface s'opposant au glissement relatif du dispositif et de la partie de pièce à protéger élimine l'utilisation d'outils coupants et les risques d'endommagement de la pièce pouvant en résulter.

Avantageusement, le corps séparable du dispositif est de forme cylindrique et les moyens de maintien en position des sous éléments relativement les uns par rapport aux autres comprennent au moins un élément magnétique.

Préférentiellement, selon ce dernier mode de réalisation, l'un au moins des éléments magnétiques est un aimant permanent porté par l'un des sous des éléments du corps séparable, cet aimant permanent est disposé pour pouvoir coopérer avec un autre élément magnétique qui est porté par un autre des sous éléments pour maintenir en position ces deux sous éléments relativement l'un par rapport à l'autre.

Selon l'invention, la surface s'opposant au glissement relatif du dispositif et de la pièce à protéger comprend un matériau présentant un facteur d'adhérence à sec sur de l'acier qui est supérieur à 0.6, ce matériau étant préférentiellement du caoutchouc.

De préférence, le corps séparable est recouvert de silice à sa périphérie extérieure, ce qui facilite son nettoyage afin de prolonger sa réutilisation.

De préférence encore, le corps séparable est un manchon cylindrique circulaire droit séparable en un premier et un deuxième demi manchon selon un plan passant par un axe longitudinal du manchon et qui définit des surfaces de jonction des premier et deuxième demi manchons, ces surfaces de jonction sont de formes complémentaires entre elles de manière à limiter le passage de matière entre l'intérieur et l'extérieur du manchon lorsque ces demi manchons sont joints.

Préférentiellement, selon ce dernier mode de réalisation, la surfaces de jonction du premier demi manchon comprend au moins un élément exerçant une attraction magnétique sur un élément correspondant du deuxième demi manchon.

Enfin, l'invention comprend également un procédé de traitement d'une surface d'une pièce selon la revendication 9. Typiquement, lorsque l'on épargne une pièce à l'aide d'un scotch, on peut laisser de la colle sur la pièce ou lors de la découpe du scotch, on peut rayer la pièce et compromettre sa qualité.

L'avantage de ce procédé est:
- d'une part de pouvoir simplement épargner une surface de la pièce que l'on ne souhaite pas atteindre par l'opération de traitement de surface ; et
- d'autre part de pouvoir, une fois le traitement de surface réalisé, simplement retirer le dispositif de protection sans risque d'endommagement de la pièce.

Selon un mode de réalisation particulier du procédé selon l'invention, après l'étape de réalisation de l'opération de traitement de surface sur la pièce, on met en oeuvre une étape de dépose du dispositif de protection.

Selon un mode de réalisation particulier du procédé selon l'invention, l'opération de traitement de surface est une opération consistant à réaliser un revêtement sur une surface de la pièce qui est au moins partiellement délimitée à sa périphérie par le dispositif de protection.

Selon un mode de réalisation particulier du procédé selon l'invention, le revêtement est une peinture ou un dépôt métallique.

Par étanchéité à l'eau, on entend que la surface protégée de manière étanche à l'eau doit pouvoir être plongée avec le dispositif de protection mis en place sous au moins 1 mètre de hauteur d'eau à 20°C sans que la surface ainsi protégée ne soit mouillée.

Cette étanchéité est réalisée via un joint placé tout autour des surfaces s'opposant au glissement et/ou via une mise en contact étroit de ces surfaces s'opposant au glissement contre la surface protégée.

Ce mode de réalisation permet par exemple de plonger la pièce :
- dans un bain d'acide si le matériau des surfaces de glissement est inerte à l'acide ; ou
- dans un bain de peinture ; ou
- dans un bain de métallisation électrolytique pour traiter localement une portion de surface de la pièce tout en épargnant la surface protégée qui reste sèche.

Cette étanchéité est favorisée par l'utilisation des moyens de maintien en position des sous éléments relativement les uns par rapport aux autres qui sont préférentiellement disposés pour forcer l'appui desdits joints et/ou desdites surfaces s'opposant au glissement contre la pièce.

On a ainsi un dispositif de protection qui est adhérant à la pièce :
- d'une part, par le fait que la surface anti glissement est dans un matériau présentant préférentiellement un facteur d'adhérence à sec sur de l'acier qui est supérieur à 0.6 ; et d'autre part par le fait que les moyens de maintien en position forcent le contact entre la surface de pièce épargnée et les surfaces du dispositif de protection qui s'opposent à son glissement relatif par rapport à la pièce.

### BREVE DESCRIPTION DES DESSINS

L'invention sera mieux comprise à la lecture de la description qui suit de modes de réalisation non limitatifs, en référence aux figures des dessins annexés parmi lesquelles :
- la figure 1 est une vue schématique en perspective du dispositif de protection selon l'invention ;
- la figure 2 est un vue en coupe transversale du dispositif de la figure 1 suivant un plan de coupe transversale II-II ;
- la figure 3 est une vue schématique en perspective éclatée du dispositif de la figure 1 ;
- les figures 4a, 4b, 4c, 4d illustrent les étapes successives mises en oeuvre pour la réalisation du procédé selon l'invention de traitement d'une surface d'une pièce ;
- la figure 5 est une vue schématique en perspective éclatée d'un deuxième mode de réalisation du dispositif selon l'invention.

### DESCRIPTION DETAILLEE DE L'INVENTION

En référence aux figures 1 à 3, le dispositif de protection, généralement désigné 1, comprend un manchon 2 de forme cylindrique circulaire droite en caoutchouc s'étendant selon un axe longitudinal X. Celui-ci comprend une cavité cylindrique longitudinale 3 concentrique de la forme cylindrique circulaire droite et un revêtement extérieur en silice. La silice permet de limiter l'accroche de peinture sur le manchon et ainsi permet de faciliter le nettoyage du manchon.

Le manchon 2 est séparable en deux sous éléments sous la forme d'un premier demi manchon 4 et d'un deuxième demi manchon 5 le long d'un plan P passant par l'axe longitudinal X. Le plan P définit alors des surfaces rectangulaires de jonction 4.1 et 4.2 du premier demi manchon 4 coopérant avec des surfaces de jonctions correspondantes 5.1 et 5.2 du deuxième demi manchon 5. Comme visible aux figures 1 à 3, les surfaces de jonction 4.1 et 4.2 s'étendent parallèlement à l'axe longitudinal X de part et d'autre d'une première portion 6 de la cavité 3 correspondant à l'empreinte de la partie 23 de pièce 20 à protéger dans chacun des demi manchons 4, 5. Le demi manchon 5 comprend une deuxième portion de cavité 7 bordée par les surfaces de jonctions 5.1 et 5.2. Les surfaces de jonctions 4.1 et 4.2 comprennent respectivement deux inserts parallélépipédiques, 4.11, 4.12, 4.21 et 4.22 s'étendant parallèlement à l'axe longitudinal X et réalisés en matériau magnétique, ici un alliage au néodyme formant un aimant permanent. Le demi manchon 5 comprend des inserts métalliques 5.11, 5.12, 5.21 et 5.22 destinés à coopérer avec les inserts 4.11, 4.12, 4.21 et 4.22 du demi manchon 4. Préférentiellement, certains des inserts formant des aimants et certains des inserts métalliques attachés aux demi manchons 4, 5 sont disposés aux extrémités longitudinales du manchon 2 de manière à empêcher un écartement des demi manchons 4, 5 l'un par rapport à l'autre au niveau des extrémités longitudinales du manchon 2. On note que ces inserts formant des aimants et/ou certains des inserts métalliques peuvent être recouverts d'une fine pellicule permettant de limiter le risque de dégradation de ces inserts (par exemple risque d'oxydation) et permettant de limiter le risque de détériorer la pièce protégée par contact avec ces inserts.

La mise en oeuvre du dispositif de protection 1 est maintenant décrite en référence aux figures 4a, 4b, 4c, 4d en application au traitement de surface d'une pièce à traiter, ici une tige d'atterrisseur 20 pour aéronef. La tige d'atterrisseur 20 est en métal et comprend une première partie 21 devant recevoir un traitement de surface -ici une métallisation- séparée par une frontière 22 d'une deuxième partie 23 à protéger car ne devant pas recevoir de métallisation (figure 4a). L'opérateur met alors en place les demi manchon 4 et 5 sur la deuxième partie 23 de manière à faire coopérer les première et deuxième portions 6 et 7 de la cavité 3 avec la partie 23 à protéger de la métallisation (figure 4c). Dans cette situation, le dispositif de protection 1 couvre partiellement la tige d'atterrisseur 20 dont une partie s'étend en dehors du dispositif de protection 1. Les inserts parallélépipédiques 4.11, 4.12, 4.21 et 4.22 font alors face aux inserts métalliques 5.11, 5.12, 5.21 et 5.22 et l'attraction magnétique maintient les demi manchons 4 et 5 en contact. Cette attraction magnétique presse également les surfaces 30, 31 formant les cavités 6 et 7 contre la deuxième partie 23 de la tige d'atterrisseur 20, ce qui a pour effet d'empêcher le glissement relatif des demi manchons 4 et 5 par rapport à la tige d'atterrisseur 20 en raison du coefficient de frottement particulier entre le métal de la tige d'atterrisseur 20. Ici, les surfaces formant les cavités sont pourvues d'un matériau présentant un facteur d'adhérence à sec sur l'acier supérieur à 0.6. Ce matériau est du caoutchouc formant les demi manchons 4 et 5. Dans cette configuration, un des bouts du manchon 3 coïncide avec la frontière 22. Préférentiellement, le manchon est conformé pour que lorsqu'il est positionné sur la pièce, il empêche alors la pénétration de fluide contre la surface protégée de la pièce 20. L'opération de métallisation est réalisée en plongeant l'ensemble manchon et pièce dans un bain de métallisation et la première partie 21 de la tige d'atterrisseur 20 reçoit alors le traitement de métallisation. La partie 23 protégée par le manchon reste exempte de métallisation. A l'issue de la métallisation, les deux demi manchons 4 et 5 sont déposés.

Les éléments identiques ou analogues à ceux précédemment décrits porteront une référence numérique augmentée d'une centaine dans la description qui suit du deuxième mode de réalisation.

En référence à la figure 5, les portions de cavité 106 et 107 des demi manchons 104 et 105 comprennent des inserts longitudinaux 30 et 31 en une matière élastomère adhérente telle que du caoutchouc. Ainsi, lorsque les demi manchons sont mis en place sur la partie de pièce à protéger 123, ces inserts s'opposent au glissement relatif des manchons et de la partie de pièce à protéger.

Bien entendu, l'invention n'est pas limitée aux modes de réalisation décrits mais englobe toute variante entrant dans le champ de l'invention telle que définie par les revendications.

En particulier,
- bien qu'ici le corps séparable du dispositif soit de forme cylindrique circulaire droite, l'invention s'applique également à d'autres formes de corps séparable, comme par exemple un corps tubulaire de section carrée ou quelconque ou un corps parallélépipédique comprenant une cavité ;
- bien qu'ici le corps du dispositif de protection soit séparable en deux demi manchons, l'invention s'applique également à un corps séparable en trois sous éléments ou plus ;
- bien qu'ici le corps du dispositif de protection comprenne une cavité cylindrique longitudinale, l'invention s'applique également à d'autres formes de cavités telles que des cavités pouvant accueillir des singularités de la pièce comme par exemple une bride, un épaulement, un raccord ;

- bien qu'ici les surfaces de jonctions des demi manchons comprennent chacune deux inserts rectangulaires, l'invention s'applique également à un insert unique, ou plus de deux insert. L'invention s'applique également à d'autres formes d'insert comme par exemple des inserts circulaires ou de forme quelconque ;
- bien qu'ici le premier demi manchon comprenne des inserts réalisés en matériau magnétique et coopérant avec des inserts métalliques du deuxième demi manchon, l'invention s'applique également à d'autres moyens de maintien en position des manchons entre eux comme par exemple un revêtement auto agrippant de type velcro ®, des surfaces autocollantes repositionnables ou un fermeture à glissière;
- bien qu'ici le manchon soit en caoutchouc, l'invention s'applique également à des manchons réalisés en d'autres matériaux comme par exemple le métal, le bois ou les matières synthétiques ;
- bien qu'ici le corps séparable comprenne deux demi manchons dont les cavités sont pourvues chacun d'un insert longitudinal en une matière élastomère adhérente, l'invention s'applique également à un corps comprenant un unique sous élément pourvus d'un insert longitudinal en une matière élastomère adhérente ;
- bien qu'ici, les cavités des demi manchons comprennent des inserts longitudinaux en une matière élastomère adhérente, l'invention s'applique également à d'autres types de portions de la cavité pourvue d'une surface s'opposant au glissement comme par exemple des sections annulaires ou une pluralité de pastilles circulaires
- bien qu'ici les sous éléments du corps séparable sont présentés comme pouvant être disjoints l'un de l'autre lorsqu'ils sont séparés, il est aussi possible qu'ils soient liés entre eux par un lien souple autorisant la séparation et l'écartement de ces sous éléments tout en maintenant une attache souple imposant une distance d'écartement maximale entre ces éléments séparables (ceci limite le risque d'égarer un des sous éléments tout en facilitant la manipulation des sous éléments lorsqu'ils sont séparés).

## Revendications

1. Ensemble comportant une pièce à protéger et un dispositif de protection (1) d'une partie de cette pièce à protéger (23), ce dispositif comprenant un corps séparable (2) en au moins deux sous éléments (4, 5), chaque sous élément (4, 5) comprenant une cavité (6, 7) destinée à accueillir au moins partiellement la partie de pièce à protéger (23), le dispositif comprenant des moyens de maintien en position (4.11, 4.12, 4.21, 4.22, 5.11, 5.12, 5.21, 5.22) des sous éléments (4, 5) relativement les uns par rapport aux autres et au moins un des sous éléments (4, 5) comprenant une portion de sa cavité (6, 7) qui est pourvue de surfaces (30, 31) s'opposant au glissement relatif du dispositif de protection (1) et de la partie de pièce à protéger (23), **caractérisé en ce que** les surfaces (30, 31) s'opposant au glissement relatif du dispositif et de la partie de pièce à protéger (23) comprennent un matériau présentant un facteur d'adhérence à sec sur de l'acier qui est supérieur à 0.6, et le dispositif de protection (1) et la pièce (20) étant conformés de manière que lorsque le dispositif de protection (1) est mis en place autour de la partie à protéger de la pièce (23), alors la pièce présente une portion de surface protégée de manière étanche à l'eau par le dispositif de protection (1), cette étanchéité étant réalisée au moins via une mise en contact étroit de ces surfaces s'opposant au glissement contre la surface protégée et via un joint placé tout autour des surfaces s'opposant au glissement.

2. Ensemble selon la revendication 1, dans lequel le corps séparable (2) est de forme cylindrique.

3. Ensemble selon l'une quelconque des revendications 1 ou 2, dans lequel les moyens de maintien en position (4.11, 4.12, 4.21, 4.22, 5.11, 5.12, 5.21, 5.22) des sous éléments (4, 5) relativement les uns par rapport aux autres comprennent au moins un élément magnétique (4.11, 4.12, 4.21, 4.22).

4. Ensemble selon la revendication 3, dans lequel l'un au moins des éléments magnétiques est un aimant permanent porté par l'un des sous des éléments (4, 5) du corps séparable (2), cet aimant permanent étant disposé pour pouvoir coopérer avec un autre élément magnétique qui est porté par un autre des sous éléments (4, 5) pour maintenir en position ces deux sous éléments relativement l'un par rapport à l'autre.

5. Ensemble selon l'une quelconque des revendications 1 à 4, dans lequel la surface s'opposant au glissement est en caoutchouc.

6. Ensemble selon l'une quelconque des revendications 1 à 5, dans lequel le corps séparable (2) est recouvert de silice à sa périphérie extérieure.

7. Ensemble selon l'une quelconque des revendications 1 à 6, dans lequel le corps séparable (2) est un manchon cylindrique circulaire droit séparable en un premier (4) et un deuxième demi manchon (5) selon un plan passant par un axe longitudinal (X) du manchon et qui définit des surfaces de jonction (4.1, 4.2, 5.1, 5.2) des premier et deuxième demi manchons (4, 5), ces surfaces de jonction étant de formes complémentaires entre elles de manière à limiter le passage de matière entre l'intérieur et l'extérieur du manchon lorsque ces demi manchons sont joints.

8. Ensemble selon la revendication 7, dans lequel la surface de jonction du premier demi manchon (4) comprend au moins un élément (4.11, 4.12, 4.21, 4.22) exerçant une attraction magnétique sur un élément correspondant (5.11, 5.12, 4.21, 5.22) du deuxième demi manchon (5).

9. Procédé de traitement d'une surface d'une pièce comprenant les étapes de :
- mise en place d'un dispositif de protection (1) d'une partie (22) de cette pièce (20), ce dispositif comprenant un corps séparable (2) en au moins deux sous éléments (4, 5), chaque sous élément comprenant une cavité destinée à accueillir au moins partiellement la partie de pièce à protéger (23), le dispositif comprenant des moyens de maintien en position (4.11, 4.12, 4.21, 4.22, 5.11, 5.12, 5.21, 5.22) des sous éléments relativement les uns par rapport aux autres et au moins un des sous éléments comprenant une portion de sa cavité (6, 7) qui est pourvue de surfaces s'opposant au glissement relatif du dispositif de protection et de la partie de pièce à protéger, **caractérisé en ce que** les surfaces (30, 31) s'opposant au glissement relatif du dispositif et de la partie de pièce à protéger comprennent un matériau présentant un facteur d'adhérence à sec sur de l'acier qui est supérieur à 0.6, la pièce (20) présentant une portion de surface protégée de manière étanche à l'eau par le dispositif de protection ainsi mis en place, cette étanchéité étant réalisée par mise en contact étroit de ces surfaces s'opposant au glissement contre la surface protégée et par un joint placé tout autour des surfaces s'opposant au glissement, cette partie de la pièce à protéger étant entourée avec le dispositif de protection ;
- réalisation d'une opération de traitement de surface sur la pièce (20), la partie de la pièce entourée avec le dispositif de protection (1) étant préservée du traitement de surface par le dispositif de protection.

10. Procédé de traitement de surface selon la revendication 9, comportant après l'étape de réalisation de l'opération de traitement de surface sur la pièce, une étape de dépose du dispositif de protection (1).

11. Procédé de traitement de surface selon l'une quelconque des revendications 9 ou 10, dans lequel l'opération de traitement de surface est une opération consistant à réaliser un revêtement sur une surface de la pièce qui est au moins partiellement délimitée à sa périphérie par le dispositif de protection.

12. Procédé de traitement de surface selon la revendication 11, dans lequel le revêtement est une peinture ou un dépôt métallique.

## Patentansprüche

1. Einheit, umfassend ein zu schützendes Teil und eine Schutzvorrichtung (1) zum Schutz eines zu schützenden Abschnittes (23) dieses Teils, wobei diese Vorrichtung ein in mindestens zwei Unterelemente (4, 5) trennbares Gehäuse (2) umfasst, wobei jedes Unterelement (4, 5) einen Hohlraum (6, 7) umfasst, der dazu bestimmt ist, den zu schützenden Abschnitt (23) des Teils zumindest teilweise aufzunehmen, wobei die Vorrichtung Haltemittel (4.11, 4.12, 4.21, 4.22, 5.11, 5.12, 5.21, 5.22) zum Halten der Position der Unterelemente (4, 5) relativ zueinander umfasst, und wobei mindestens eines der Unterelemente (4, 5) einen Abschnitt seines Hohlraums (6, 7) umfasst, der mit Oberflächen (30, 31) versehen ist, die sich dem relativen Gleiten zwischen der Schutzvorrichtung (1) und dem zu schützenden Abschnitt (23) des Teils widersetzen, **dadurch gekennzeichnet, dass** die Oberflächen (30, 31), die sich dem relativen Gleiten zwischen der Vorrichtung und dem zu schützenden Abschnitt (23) des Teils widersetzen, ein Material umfassen, das einen Trockenhaftungsfaktor auf Stahl aufweist, der größer als 0,6 ist, und wobei die Schutzvorrichtung (1) und das Teil (20) derart geformt sind, dass, wenn die Schutzvorrichtung (1) um den zu schützenden Abschnitt (23) des Teils herum platziert ist, dann das Teil einen Oberflächenabschnitt aufweist, der von der Schutzvorrichtung (1) auf wasserdichte Weise geschützt ist, wobei diese Dichtheit zumindest über einen engen Kontakt dieser sich dem Gleiten widersetzenden Oberflächen an der geschützten Oberfläche und über eine Dichtung erreicht wird, die ganz um die sich dem Gleiten widersetzenden Oberflächen herum angeordnet ist.

2. Einheit nach Anspruch 1, bei der das trennbare Gehäuse (2) eine zylindrische Form hat.

3. Einheit nach einem der vorhergehenden Ansprüche 1 oder 2, bei der die Haltemittel (4.11, 4.12, 4.21, 4.22, 5.11, 5.12, 5.21, 5.22) zum Halten der Position der Unterelemente (4, 5) relativ zueinander mindestens ein magnetisches Element (4.11, 4.12, 4.21, 4.22) umfassen.

4. Einheit nach Anspruch 3, bei der mindestens eines der magnetischen Elemente ein Dauermagnet ist, der von einem der Unterelemente (4, 5) des trennbaren Gehäuses (2) getragen wird, wobei dieser Dauermagnet so angeordnet ist, dass er mit einem anderen magnetischen Element, das von einem anderen der Unterelemente (4, 5) getragen wird, zusammenwirken kann, um diese beiden Unterelemente relativ zueinander in Position zu halten.

5. Einheit nach einem der vorhergehenden Ansprüche 1 bis 4, bei der die sich dem Gleiten widersetzende Oberfläche aus Kautschuk ist.

6. Einheit nach einem der Ansprüche 1 bis 5, bei der das trennbare Gehäuse (2) auf seinem äußeren Umfang mit Siliziumdioxid überzogen ist.

7. Einheit nach einem der Ansprüche 1 bis 6, bei der das trennbare Gehäuse (2) eine gerade kreisförmige zylindrische Hülse ist, die in eine erste (4) und eine zweite Halbhülse (5) gemäß einer Ebene trennbar ist, die durch eine Längsachse (X) der Hülse geht und die Verbindungsflächen (4.1, 4.2, 5.1, 5.2) zur Verbindung der ersten und der zweiten Halbhülse (4, 5) definiert, wobei diese Verbindungsflächen zueinander komplementäre Formen haben, so dass sie den Durchtritt von Material zwischen dem Inneren und dem Äußeren der Hülse beschränken, wenn diese Halbhülsen zusammengefügt sind.

8. Einheit nach Anspruch 7, bei der die Verbindungsfläche der ersten Halbhülse (4) mindestens ein Element (4.11, 4.12, 4.21, 4.22) umfasst, das eine magnetische Anziehungskraft auf ein entsprechendes Element (5.11, 5.12, 5.21, 5.22) der zweiten Halbhülse (5) ausübt.

9. Verfahren zur Behandlung einer Oberfläche eines Teils, umfassend die Schritte:
- Platzieren einer Schutzvorrichtung (1) zum Schutz eines Abschnittes (22) dieses Teils (20), wobei diese Vorrichtung ein in mindestens zwei Unterelemente (4, 5) trennbares Gehäuse (2) umfasst, wobei jedes Unterelement einen Hohlraum umfasst, der dazu bestimmt ist, den zu schützenden Abschnitt (23) des Teils zumindest teilweise aufzunehmen, wobei die Vorrichtung Haltemittel (4.11, 4.12, 4.21, 4.22, 5.11, 5.12, 5.21, 5.22) zum Halten der Position der Unterelemente relativ zueinander umfasst, und wobei mindestens eines der Unterelemente einen Abschnitt seines Hohlraums (6, 7) umfasst, der mit Oberflächen versehen ist, die sich dem relativen Gleiten zwischen der Schutzvorrichtung und dem zu schützenden Abschnitt des Teils widersetzen, **dadurch gekennzeichnet, dass** die Oberflächen, die sich dem relativen Gleiten zwischen der Vorrichtung und dem zu schützenden Abschnitt des Teils widersetzen, ein Material umfassen, das einen Trockenhaftungsfaktor auf Stahl aufweist, der größer als 0,6 ist, wobei das Teil (20) einen Oberflächenabschnitt aufweist, der von der so platzierten Schutzvorrichtung auf wasserdichte Weise geschützt ist, wobei diese Dichtheit durch den engen Kontakt dieser sich dem Gleiten widersetzenden Oberflächen an der geschützten Oberfläche und durch eine Dichtung erreicht wird, die ganz um die sich dem Gleiten widersetzenden Oberflächen herum platziert ist, wobei dieser Abschnitt des zu schützenden Teils mit der Schutzvorrichtung umgeben ist;
- Durchführen eines Oberflächenbehandlungsvorgangs auf dem Teil (20), wobei der Abschnitt des Teils, der mit der Schutzvorrichtung (1) umgeben ist, durch die Schutzvorrichtung vor der Oberflächenbehandlung geschützt ist.

10. Oberflächenbehandlungsverfahren nach Anspruch 9, umfassend einen Schritt des Entfernens der Schutzvorrichtung (1) nach dem Schritt des Durchführens des Oberflächenbehandlungsvorgangs auf dem Teil.

11. Oberflächenbehandlungsverfahren nach einem der Ansprüche 9 oder 10, bei dem der Oberflächenbehandlungsvorgang ein Vorgang ist, der darin besteht, einen Überzug auf einer Oberfläche des Teils zu erzeugen, die an ihrem Umfang zumindest teilweise durch die Schutzvorrichtung beschränkt ist.

12. Oberflächenbehandlungsverfahren nach Anspruch 11, bei dem der Überzug eine Farbe oder eine metallische Schicht ist.

## Claims

1. An ensemble comprising a part to be protected, and a protection device (1) for protecting a portion (23) of said part to be protected, the device comprising a separable body (2) that can be separated into at least two sub-elements (4, 5), each sub-element (4, 5) having a cavity (6, 7) for receiving at least partially the portion (23) to be protected of the part, the device having holding means (4.11, 4.12, 4.21, 4.22, 5.11, 5.12, 5.21, 5.22) for holding the sub-elements (4, 5) in position relative to one another, and at least one of the sub-elements (4, 5) having a fraction of its cavity (6, 7) that is provided with surfaces (30, 31) that opposes relative sliding between the protection device (1) and the portion (23) to be protected of the part, **characterized in that** the surfaces (30, 31) opposing relative sliding of the device and the portion to be protected of the part comprise a material presenting a dry tack factor with steel that is greater than 0.6, and the protection device (1) and the part (20) being shaped in such a manner that when the protection device (1) is put into place around the portion (23) of the part, the part presents a fraction of its surface that is protected in waterproof manner by the protection device (1), this waterproofing being achieved by ensuring close contact between these surfaces that oppose sliding and the protected surface and via a gasket placed all around the surfaces opposing sliding.

2. Ensemble according to claim 1, wherein the separable body (2) is cylindrical in shape.

3. Ensemble according to claim 1 or claim 2, wherein the holding means (4.11, 4.12, 4.21, 4.22, 5.11, 5.12, 5.21, 5.22) for holding the sub-elements (4, 5) in position relative to one another comprise at least one magnetic element (4.11, 4.12, 4.21, 4.22).

4. Ensemble according to claim 3, wherein at least one of the magnetic elements is a permanent magnet carried by one of the sub-elements (4, 5) of the separable body, the permanent magnet being arranged so as to be capable of co-operating with another magnetic element that is carried by another of the sub-elements (4, 5) in order to hold these two sub-elements (4, 5) in position relative to each other.

5. Ensemble according to anyone of claims 1 to 4, wherein the surface opposing sliding is made of rubber.

6. Ensemble according to anyone of claims 1 to 5, wherein the separable body (2) is covered in silica on its outer periphery.

7. Ensemble according to anyone of claims 1 to 6, wherein the separable body (2) is a right circular cylindrical sleeve separable into first and second half-sleeves (4, 5) on a plane containing a longitudinal axis (X) of the sleeve and defining junction surfaces (4.1, 4.2, 5.1, 5.2) of the first and second half-sleeves (4, 5), these junction surfaces being of mutually complementary shapes so as to limit the passage of material between the inside and the outside of the sleeve when the half-sleeves are joined together.

8. Ensemble according to claim 7, wherein the junction surface of the first half-sleeve (4) comprises at least one element (4.11, 4.12, 4.21, 4.22) exerting magnetic attraction on a corresponding element (5.11, 5.12, 5.21, 5.22) of the second half-sleeve (5).

9. A surface treatment method for treating the surface of a part (20), the method comprising the steps of:
- placing a protection device (1) for protecting a portion (22) of this part (20), the device comprising a separable body (2) that can be separated into at least two sub-elements (4, 5), each sub-element (4, 5) having a cavity for receiving at least partially the portion (23) to be protected of the part, the device having holding means (4.11, 4.12, 4.21, 4.22, 5.11, 5.12, 5.21, 5.22) for holding the sub-elements in position relative to one another, and at least one of the sub-elements (4, 5) having a fraction of its cavity (6, 7) that is provided with surfaces (30, 31) that opposes relative sliding between the protection device and the portion to be protected of the part, the surfaces (30, 31) opposing relative sliding of the device and the portion to be protected of the part comprising a material presenting a dry tack factor with steel that is greater than 0.6, the part presents a fraction of its surface that is protected in waterproof manner by the protection device (1) in place, this waterproofing being achieved by ensuring close contact between these surfaces that oppose sliding and the protected surface and via a gasket placed all around the surfaces opposing sliding, the portion (22) of the part (20) to be protected being surrounded by the protection device;
- performing a surface treatment operation on the part (20), the portion of the part that is surrounded with the protection device (1) being preserved from the surface treatment by the protection device (1).

10. Surface treatment method according to claim 9, including a step of removing the protection device (1) after the step of performing the surface treatment operation on the part.

11. Surface treatment method according to anyone of claims 9 or 10, wherein the surface treatment operation is an operation that consists in making a coating on a surface of the part, which coating is defined at least in part at its periphery by the protection device (1).

12. Surface treatment method according to claim 11, wherein the coating is a paint or a deposit of metal.
